# EUROPÄISCHE PATENTSCHRIFT

(11) **EP 0 386 695 B1**
(45) Veröffentlichungstag und Bekanntmachung des Hinweises auf die Patenterteilung: **02.06.1993**
(21) Anmeldenummer: 90104262.2
(22) Anmeldetag: 06.03.1990
(51) Int. Cl.: A47F 3/00

(54) **Verkaufstheke**
Sales counter
Comptoir de vente

(30) Priorität: 10.03.1989 DE 3907731
(43) Veröffentlichungstag der Anmeldung: 12.09.1990
(73) Patentinhaber: Linde Aktiengesellschaft, 65189 Wiesbaden (DE)
(72) Erfinder: Ressel, Hans, D-6203 Hochheim (DE)
(74) Vertreter: Schaefer, Gerhard, Dr.

(56) Entgegenhaltungen:
- CH-A- 423 845
- DE-A- 2 603 425
- DE-A- 3 313 914
- NL-A- 6 502 319

## Beschreibung

Die Erfindung betrifft eine Verkaufstheke mit einem Möbelkorpus, mit einer an der dem Kunden abgewandten Seite angeordneten Arbeitsplatte und mit einem Aufbau welcher auf seiner dem Kunden zugewandten Seite eine Frontscheibe, die um eine horizontale Achse geschwenkt werden kann, und in seinem oberen Bereich eine Warenübergabeebene aufweist, wobei die Achse an der dem Kunden abgewandten Seite des Aufbaus in einer Ebene unterhalb der Warenübergabeebene angeordnet ist.

Solche Verkaufstheken werden in Supermärkten, Kaufhäusern, Einzelhandelsgeschäften usw. zur Präsentation von Waren wie beispielsweise Lebensmitteln aufgestellt. Falls es sich um leicht verderbliche Ware wie z.B. Käse, Fleisch- oder Wurstwaren handelt, wird der Warenraum eines solchen Ladenmöbels gekühlt. Für die Präsentation anderer Arten von Waren, beispielsweise Back- oder Süßwaren werden auch ungekühlte Versionen hergestellt. Es sind auch beheizte Versionen, beispielsweise für Brathähnchen oder ähnliche Waren, bekannt.

Eine gekühlte Verkaufstheke ist aus der DE-OS 36 02 650 bekannt. Der Warenraum ist auf der für das Bedienungspersonal vorgesehenen Längsseite offen, an der dem Kunden zugewandten Längsseite des Möbels wird er durch eine gebogene Frontscheibe überdeckt. Im oberen Bereich des Aufbaus befindet sich eine Warenübergabeebene, die beispielsweise als Zwischenablage für zwischen Bedienungspersonal und Kunden ausgetauschte Waren oder Zahlungsmittel dient. Im Ausführungsbeispiel der DE-OS 36 02 650 wird die Warenübergabeebene durch ein horizontales Teilstück der Frontscheibe gebildet.

Die Frontscheibe kann zu Reinigungszwecken um eine horizontale Achse, welche am bedienungsseitigen Rand der Frontscheibe angeordnet ist, hochgeschwenkt werden. Die Achse befindet sich auf Höhe der Warenübergabeebene etwa in der Mitte zwischen Kunden- und Bedienungsseite des Möbelkorpus. Andere bekannte Ausführungsformen weisen eine gerade Frontscheibe auf. In diesem Fall liegt die Schwenkachse noch weiter in Richtung Kundenseite.

Verkaufstheken der eingangs genannten Art sind aus der NL-A-6 502 319 sowie aus der CH-A-423 845 bekannt. Bei diesen Theken ist die Schwenkachse des Aufbaus unterhalb der Arbeitsplatte angeordnet. Bei der Schwenkbewegung wird ausschließlich der Aufbau mit seiner Befestigungsvorrichtung bewegt. Im aufgeklappten Zustand ist zwar der Warenraum für Reinigungs- und Wartungspersonal von der Kundenseite her zugänglich, der Raum unterhalb der Arbeitsplatte jedoch nicht.

Aufgabe der Erfindung ist es, eine Verkaufstheke zu entwickeln, welche die Bedienbarkeit verbessert. Insbesondere soll ein verbesserten Zugriff in den Innenraum von der Kundenseite her ermöglicht werden, speziell in den Bereich unterhalb der Arbeitsplatte.

Diese Aufgabe wird dadurch gelöst, daß die Schwenkachse an der dem Kunden abgewandten Seite der Arbeitsplatte angeordnet und die Arbeitsplatte starr mit der Frontscheibe verbunden ist.

Bei der erfindungsgemäßen Verkaufstheke wird die Arbeitsplatte gemeinsam mit der Frontscheibe nach oben geschwenkt. Dadurch wird auch ein Zugang zu dem Volumen unterhalb der Arbeitsplatte ermöglicht, ohne daß dazu aufwendige Maßnahmen wie etwa das Abschrauben von Blenden o.ä. notwendig wären.

Dies ist vor allem bei gekühlten Verkaufstheken günstig, bei denen regelmäßig zu reinigende Einbauten wie beispielsweise Verdampfer und Rohrleitungen unter der Arbeitsplatte angeordnet sind. Dieser Bereich ist bei der erfindungsgemäßen Verkaufstheke zu Reinigungszwecken leicht zugänglich.

Weiterhin ist es bei der erfindungsgemäßen Verkaufstheke vorteilhaft, wenn der gesamte Aufbau um die Achse schwenkbar befestigt ist. Damit kann bei Reinigung und Wartung der gesamte Aufbau einschließlich Trägervorrichtungen und Seitenscheiben bzw. -wänden so verschwenkt werden, daß ein direkter und bequemer Zugriff in den gesamten Warenraum geboten wird.

Die Erfindung wird im folgenden anhand von Zeichnungen, in denen drei verschiedene Ausführungsformen der Erfindung in Seitenansicht dargestellt sind, näher erläutert.

Hierbei zeigen im einzelnen:
- Figur 1: eine Ausführungsform der erfindungsgemäßen Verkaufstheke mit zweifach gebogener Frontscheibe
- Figur 2: eine zweite Ausführungsform mit zweifach gebogener Frontscheibe und schwenkbarer Arbeitsplatte
- Figur 3: eine dritte Ausführungsform mit einfach gebogener Frontscheibe.

Soweit sinnvoll, wurden in allen drei Zeichnungen diesselben Bezugszeichen verwendet.

Figur 1 zeigt eine Verkaufstheke mit einem Möbelkorpus 1, einem Aufbau 2, welcher auf seiner dem Kunden zugewandten Seite eine Frontscheibe 3 aus Glas aufweist, und mit einer Arbeitsplatte 5 im dem Kunden abgewandten Bedienungsbereich. Die Frontscheibe 3 ist zweimal gebogen (4a und 4b) und überdeckt den Warenraum 6 zur Kundenseite hin. Ihr horizontales Teilstück bildet gleichzeitig die Warenübergabeebene 11. Die Frontscheibe 3 wird durch Träger 7 gehalten, welche an den Querseiten des Möbelkorpus befestigt sind. Eine der beiden Querseiten ist in Figur 1 dargestellt. Die Träger 7 sind an ihrem oberen Ende fest mit der Frontscheibe 3 verbunden und an ihrem unteren bzw. hinteren Ende drehbar angelenkt, so daß sie mitsamt der Frontscheibe um die Achse 8 in die in Figur 1 gestrichelt eingezeichnete Position geschwenkt werden können. In dieser Position werden Träger 7 und Frontscheibe 3 durch einen Haltemechanismus, z.B. eine Gasfeder oder Schwenklager, lösbar festgehalten.

Durch die erfindungsgemäße Bauweise ist es möglich, die Scharnier- und Haltemechanik aus dem oberen Bereich des Aufsatzes zu entfernen und an den dem Kunden zugewandten vorderen Rand der Arbeitsplatte 5 zu verlagern. Damit kann die übrige Gestaltung von Möbelkorpus 1 und Warenraum 6 vollständig anderen Anforderungen, wie leichter Zugang zum Reinigen und Warten des Gerätes oder gute Einsicht und volle Ausnutzung des Warenraumes, angepaßt werden.

Figur 2 zeigt eine - vor allem für gekühlte Verkaufstheken günstige - Abwandlung dieser Ausführungsform, bei der die Schwenkachse 8 an der Bedienungsseite der Arbeitsplatte 5 angeordnet ist. Arbeitsplatte 5 und Träger 7 sind starr verbunden, so daß die Arbeitsplatte 5 ebenfalls hochgeschwenkt werden kann, wie es aus der gestrichelt dargestellten Position ersichtlich ist. Auf diese Weise sind Einbauten in dem Breich 9 unterhalb der Arbeitsplatte leicht zugänglich, um Reinigungs- und Wartungsarbeiten durchzuführen.

Die Ausführungsform der Figur 3 zeigt eine erfindungsgemäße Verkaufstheke mit einfach (4c) gekrümmter Frontscheibe, bei der der gesamte Aufbau 2, bestehend aus Frontscheibe 3, Träger 7 und Seitenscheiben 10 verschwenkt werden kann. Dabei kann die Schwenkachse 8 entweder wie dargestellt auf der Kundenseite oder auch auf der Bedienungsseite der Arbeitsplatte 5 angeordnet sein.

Selbstverständlich ist es möglich, sämtliche Aspekte der Ausführungsbeispiele wie Krümmung der Frontscheibe, Schwenkbarkeit der Arbeitsplatte und Schwenkbarkeit des gesamten Aufbaues in beliebeiger Auswahl miteinander zu kombinieren. Auch eine Verkaufstheke mit gerader Frontscheibe kann auf die erfindungsgemäße Weise ausgeführt werden, indem die Träger 7 entsprechend verlängert werden und im oberen Bereich des Aufsatzes eine Zahlplatte eingebaut wird.

## Patentansprüche

1. Verkaufstheke mit einem Möbelkorpus (1), mit einer an der dem Kunden abgewandten Seite angeordneten Arbeitsplatte (5) und mit einem Aufbau (2), welcher auf seiner dem Kunden zugewandten Seite eine Frontscheibe (3), die um eine horizontale Achse geschwenkt werden kann, und in seinem oberen Bereich eine Warenübergabeebene (11) aufweist, wobei die Achse (8) an der dem Kunden abgewandten Seite des Aufbaus (2) in einer Ebene unterhalb der Warenübergabeebene (11) angeordnet ist, **dadurch gekennzeichnet**, daß die Achse (8) an der dem Kunden abgewandten Seite der Arbeitsplatte (5) angeordnet und die Arbeitsplatte (5) starr mit der Frontscheibe (3) verbunden ist.

2. Verkaufstheke nach Anspruch 1, dadurch gekennzeichnet, daß der gesamte Aufbau (2) um die Achse (8) schwenkbar befestigt ist.

## Claims

1. A sales counter with a cabinet body (1), a working plate (5) arranged on the side facing away from the customer, and a superstructure (2) which on its side facing towards the customer comprises a front panel (3) which can be swivelled about a horizontal shaft and in its upper region comprises a goods transfer surface (11), where the shaft (8) is arranged on the side of the superstructure (2) facing away from the customer in a plane below the goods transfer surface (11), characterised in that the shaft (8) is arranged on the side of the working plate (5) facing away from the customer and the working plate (5) is rigidly connected to the front panel (3).

2. A sales counter as claimed in Claim 1, characterised in that the entire superstructure (2) is attached in such manner that it can be swivelled about the shaft (8).

## Revendications

1. Comptoir de vente avec un corps de meuble (1), avec un plan de travail (5) disposé du côté faisant face au client et avec une structure (2) qui comporte du côté tourné vers le client une vitre frontale (3) qui peut être basculée autour d'un axe horizontal et dans sa partie supérieure un plan de transfert des marchandises (11), l'axe (8) étant disposé du côté de la structure (2) faisant face au client dans un plan situé en-dessous du plan de transfert des marchandises (11), caractérisé en ce que l'axe (8) est disposé du côté du plan de travail (5) faisant face au client et en ce que le plan de travail (5) est rigidement lié à la vitre frontale (3).

2. Comptoir de vente selon la revendication 1, caractérisé en ce que la structure totale (2) est fixée à pivotement autour de l'axe (8).
